# EUROPÄISCHE PATENTSCHRIFT

(11) **EP 3 665 336 B1**
(45) Veröffentlichungstag und Bekanntmachung des Hinweises auf die Patenterteilung: **27.09.2023**
(21) Anmeldenummer: 17816398.6
(22) Anmeldetag: 11.12.2017
(51) Int. Cl.: E03D 9/08, E03D 11/02

(54) **KLOSETTKÖRPER MIT BOILERENTKALKUNG**
TOILET BOWL WITH HEATER DESCALING
CUVETTE DE TOILETTE AVEC UNE DECALCIFICATION DE CHAUDIERE

(43) Veröffentlichungstag der Anmeldung: 17.06.2020
(73) Patentinhaber: Presano AG, 9444 Diepoldsau (CH)
(72) Erfinder: FREI, Christian, 9463 Oberriet (CH)
(74) Vertreter: Lusuardi, Werther
(86) Internationale Anmeldenummer: PCT/CH2017/000101
(87) Internationale Veröffentlichungsnummer: WO 2019/113714

(56) Entgegenhaltungen:
- WO-A1-2015/143571
- CH-A2- 704 333
- DE-U1- 20 112 302

## Beschreibung

Die Erfindung bezieht sich auf einen Klosettkörper gemäss dem Oberbegriff des Patentanspruchs 1.

Es gibt zahlreiche bekannte Dusch-WCs, welche eine Unterduschvorrichtung mit einem Duscharm und einem Boiler umfassen. Das im Boiler erhitzte Wasser wird dem Duscharm zugefügt und über die Düse abgegeben. Zum Entkalken von solchen Vorrichtungen wird dem Boiler Entkalkungsmittel zugefügt, wobei beim Entkalkungsvorgang das Entkalkungsmittel enthaltende Wasser vom Boiler durch das gesamte System (Ventile, Schläuche etc.) bis zur Düsenöffnung geführt wird, so dass die gesamte Vorrichtung entkalkt werden kann.

Aus der WO 2015/143571 TREMP ist eine ein Entkalkungsmittel enthaltende Kapsel bekannt, welche am vorderen Ende des Duscharms montiert werden kann, so dass beim Entkalkungsvorgang Entkalkungsmittel enthaltendes Wasser vom Duscharm über das gesamtes System (Duscharm, Ventile, Pumpe, Boiler etc.) fliesst und anschliessend über den Duscharm in den Klosettkörper abgegeben wird. Allerdings benötigt diese Art der Entkalkung eine speziell dafür vorgesehene Kapsel, welche mit dem Duscharm kompatibel sein muss. Nachteilig bei der Entkalkung mittels der Kapsel ist das aufwändige Handling. Der Duscharm muss ausgefahren werden, dann muss die Duschdüse abgenommen und die Kapsel aufgesetzt werden. Nach dem Entkalkungsprogramm (ca. 45 min) muss der Vorgang in der umgekehrten Reihenfolge wiederholt werden. Die weiteren Nachteile sind darin zu sehen, das bei diesem Handling der Benutzer in die Schmutzzone greifen muss und das Gerät für die Entkalkungsfunktion mit einer Rückführleitung ausgestattet sein muss, welche einen gewissen Platz benötigt, mehrere Schnittstellen aufweist, die auch einmal undicht werden können und ziemlich kostspielig ist.

Hier will die Erfindung Abhilfe schaffen. Der Erfindung liegt die Aufgabe zugrunde, einen Klosettkörper zu schaffen, welcher ein vereinfachtes Einfüllen eines Entkalkungsmittels in einen Boiler des WC's ermöglicht ohne dass der Benutzer in die Schmutzzone greifen muss und ohne dass das Ende des Entkalkungsprogramm abgewartet werden muss.

Die Erfindung löst die gestellte Aufgabe mit einem Klosettkörper, welcher die Merkmale gemäss Anspruch 1 aufweist, sowie einem Verfahren, welches die Merkmale des Anspruchs 9 aufweist.

Die durch die Erfindung erreichten Vorteile sind im Wesentlichen darin zu sehen, dass beim erfindungsgemässen Klosettkörper dank seiner Öffnung, welche sich durch die Aussenfläche hindurch in die Kavität erstreckt, das Entkalkungsmittel direkt in den Boiler für das Dusch-WC befördert werden kann. Somit ist es möglich die Dimensionen des Dusch-WCs klein zu halten und auf zusätzliche Funktionen (Rückführleitung) zu verzichten.

Weitere vorteilhafte Ausgestaltungen der Erfindung können wie folgt kommentiert werden:
In einer speziellen Form verläuft der Kanal im Wesentlichen parallel zur Oberseite. Der Vorteil des parallel zur Oberseite verlaufenden Kanals gegenüber einem senkrecht zur Oberseite verlaufenden Kanal ist im Wesentlichen darin zu sehen, dass die Oberfläche eines Klosetts öfters durch Urin und Schmutzwasser verunreinigt wird, wobei die seitliche Öffnung ausserhalb des Urin- und Schmutzwassersbereich liegt. Da eine seitliche Öffnung weniger sichtbar als die in der Oberseite liegende ist, bietet eine solche Ausführungsform auch einen ästhetischen Vorteil.

In einer weiteren Ausführungsform ist der Kanal reversibel verschliessbar. Dadurch wird die Verunreinigung des Wassers im Boiler vermieden und die Reinigung der Aussenfläche des Klosettkörpers vereinfacht.

In einer besonderen Variante weist der der Kanal eine runde Querschnittsfläche auf.

In einer speziellen Variante weist der Kanal einen Einsatz mit einer schlitzförmigen Öffnung auf. Die Fläche des Querschnitts der schlitzförmigen, vorzugsweise rechteckigen, Öffnung liegt zweckmässigerweise im Bereich von 3 bis 5 cm².

In einer Variante weist der Kanal über seine Gesamtlänge eine Minimalquerschnittfläche auf, welche mindestens 4 cm², vorzugsweise mindestens 12 cm² beträgt.

In einer zusätzlichen Variante weist der Kanal über seine Gesamtlänge eine Maximalquerschnittfläche auf, welche maximal 20 cm², vorzugsweise maximal 15 cm² beträgt.

In einer weiteren Variante weist der Kanal über seine Gesamtlänge einen minimalen Durchmesser auf, welcher mindestens 2 cm, vorzugsweise mindestens 3 cm, typischerweise 4 cm beträgt.

In einer weiteren Variante weist der Kanal über seine Gesamtlänge einen maximalen Durchmesser auf, welcher maximal 6 cm, vorzugsweise maximal 5 cm beträgt.

In einer besonderen Ausführungsform weist der Kanal über seine Gesamtlänge eine konstante Querschnittfläche auf.

In einer weiteren Ausführungsform weist der Kanal über seine Gesamtlänge einen konstanten Durchmesser auf.

In einer speziellen Ausführungsform ist der Boiler mindestens teilweise in der Kavität positioniert.

In einer weiteren Ausführungsform umfasst der Boiler eine Frischwasserzufuhröffnung und eine Austrittsöffnung.

In einer weiteren Ausführungsform ist die Entkalkungsmittelaufnahmeöffnung gegen die Oberseite hin offen.

Ein erfindungsgemässes Verfahren zum Entkalken eines Boilers des erfindungsgemässen Klosettkörpers umfasst die Schritte gemäss Anspruch 9.

In einer weiteren Ausführungsform umfasst das Verfahren das Öffnen des verschlossenen Kanals vor dem Befördern des Entkalkungsmittels.

In einer besonderen Ausführungsform des Verfahrens erfolgt die Aktivierung des Entkalkungsvorgangs anhand der Leitfähigkeit des Wassers im Boiler. Dabei wird anhand der Messung der Leitfähigkeit des Wassers festgestellt, ob sich das Entkalkungsmittel im Wasser des Boilers befindet.

In einer weiteren Ausführungsform des Verfahrens erfolgt die Aktivierung des Entkalkungsvorgangs manuell durch den Benutzer. Dabei kann der Benutzer den Entkalkungsvorgang über eine Taste oder eine Fernsteuerung, z.B. eine App auf einem Smartphone auslösen.

In einer anderen Ausführungsform erfolgt die Aktivierung des Entkalkungsvorgangs mittels eines Sensors. Der Sensor kann aus einer Lichtschranke oder einem Schalter bestehen, der die Einführung des Entkalkungsmittels in den Kanal erkennt.

In einer weiteren Ausführungsform befindet sich der Sensor sich im Boiler. Dank dem im Boiler angeordneten Sensor wird anhand der veränderten Leitfähigkeit des im Boiler vorhandenen, mit dem Entkalkungsmittel versetzten Wassers festgestellt, dass das Entkalkungsmittel dem Wasser im Boiler zugefügt wurde, so dass der Entkalkungsvorgang aktiviert werden kann.

In einer anderen Ausführungsform befindet sich der Sensor im Kanal. Durch diese Ausführungsform ist es möglich auf dem Weg, welcher vom Entkalkungsmittel (z.B. Tab) zurückgelegt wird, mittels des Sensors (Schalter, Lichtschranke) das erfolgte Befördern des Entkalkungsmittels in den Boiler festzuhalten, so dass das Entkalkungsvorgang aktiviert werden kann.

Durch die Aktivierung des Entkalkungsvorgangs wird das entkalkungsmittelhaltige Wasser aus dem Boiler in den Schüsselhohlraum befördert. Das Befördern des entkalkungsmittelhaltigen Wasser erfolgt auf dem gleichen Weg mittels der gleichen Elemente, die auch für das normale Duschen benötigt werden (Pumpe / Duscharm). Im Gegensatz zum normalen Duschvorgang wird bei dem Entkalkungsvorgang der Duscharm nicht ausgefahren, so dass die Flüssigkeit zwischen der Blende und der Düse des Duscharms herausströmt.

In einer weiteren Ausführungsform des Verfahrens liegt das Entkalkungsmittel in tablettierter Form vor. Die tablettierte Form des Entkalkungsmittels garantiert eine sicherere Handhabung im Vergleich zu flüssigen oder pulverförmigen Mitteln. Ein pulverförmiges Mittel würde einen schrägen Kanal oder einen Einschiebemechanismus benötigen. Flüssige Mittel haben sich als zu wenig konzentriert erweisen, so dass die erforderliche Menge deutlich zu hoch wäre, zudem besteht die Gefahr, dass das flüssige Mittel in unkontrollierter Weise wegfliesst.

Gemäss der erfindungsgemässen Verwendung wird der erfindungsgemässe Klosettkörper in einem Dusch-WC verwendet.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine perspektivische Ansicht eines Teils eines erfindungsgemässen Klosettkörpers;
Fig. 2 eine perspektivische Ansicht einer rückwärtig offenen Kavität einer Ausführungsform des erfindungsgemässen Klosettkörpers;
Fig. 3 eine Seitenansicht eines Teils einer Ausführungsform des erfindungsgemässen Klosettkörpers mit einem im Kanal platzierten Einsatz;

In Fig. 1 und 2 ist je ein Teil einer Ausführungsform des erfindungsgemässen Klosettkörpers dargestellt. Der Klosettkörper 1 hat eine Aussenfläche umfassend eine im Wesentlichen horizontale Oberseite 2 als Auflage für einen allfälligen Sitz, Seitenflächen und eine Unterseite. Der Klosettkörper 1 umfasst einen nach oben offenen Schüsselhohlraum 11 und einen auf einer der Seitenfläche angeordneten Kanal 7 mit einer Zentralachse 6 (Fig. 2). Der Kanal 7 erstreckt sich durch die Aussenfläche bis in die Kavität 3 (Fig.2) des Klosettkörpers 1 hinein. Der Kanal 7 gemäss der Darstellung in Fig. 1 und 2 weist eine runde Querschnittsfläche auf und ist verschlossen, wobei der Verschluss entfernbar ist, so dass der Kanal 7 geöffnet werden kann.

Fig. 2 zeigt die rückwärtige offene Kavität 3 des erfindungsgemässen Klosettkörpers 1.

Die Kavität 3 umfasst eine in den Schüsselhohlraum 11 mündende Öffnung für einen Spülwasserzulauf 4 und eine in den Schüsselhohlraum 11 mündende Öffnung für einen Abwasserablauf 5. In der Kavität 3 ist ein Boiler 12 untergebracht, welcher eine nach oben offene Entkalkungsmittelaufnahmeöffnung 8 in Form eines Trichters aufweist, durch welche ein Entkalkungsmittel 13 in Form einer Tablette in den Boiler 12 befördert werden kann.

Fig. 3 zeigt eine Seitenansicht eines Teils einer weiteren Ausführungsform des erfindungsgemässen Klosettkörpers mit dem Kanal 7. Der Kanal 7 weist einen Kunststoff-Einsatz 9 auf, welcher im Kanal 7 entlang der Zentralachse 6 des Kanals 7 positionierbar ist, so dass das eine Ende des Einsatzes 9 in die Kavität 3 mündet. Der Einsatz 9 weist eine durchgehende rechteckige Öffnung 10 auf, durch welche Entkalkungsmittel 13 in Form einer Tablette in den in der Kavität 3 befindlichen Boiler 12 befördert werden kann.

## Patentansprüche

1. Klosettkörper (1), insbesondere mit einem Dusch-WC, mit
(i) einer Aussenfläche umfassend eine im Wesentlichen horizontale Oberseite (2) als Auflage für einen allfälligen Sitz, Seitenflächen und eine Unterseite;
(ii) einem nach oben offenen Schüsselhohlraum (11);
(iii) einer rückwärtigen offenen Kavität (3) mit einer in den Schüsselhohlraum (11) mündenden Öffnung für einen Spülwasserzulauf (4) und einer in den Schüsselhohlraum (11) mündenden Öffnung für einen Abwasserablauf (5); und
(iv) einem Boiler (12), welcher derart ausgelegt ist, dass er Wasser mit Entkalkungsmittel in den Schüsselhohlraum (11) befördern und abgeben kann;
**dadurch gekennzeichnet, dass**
(v) der Klosettkörper (1) einen Kanal (7) zur Aufnahme und Beförderung eines Entkalkungsmittels (13) zum Boiler (12) umfasst, wobei der Kanal (7) sich durch die Aussenfläche hindurch bis in die Kavität (3) hinein erstreckt; und
(vi) der Boiler (12) eine Entkalkungsmittelaufnahmeöffnung (8) aufweist, so dass ein Entkalkungsmittel (13) durch den Kanal (7) und die Entkalkungsmittelaufnahmeöffnung (8) in den Boiler (12) hinein beförderbar ist.

2. Klosettkörper (1) nach Anspruch 1, **dadurch gekennzeichnet, dass** der Kanal (7) im Wesentlichen parallel zur Oberseite (2) verläuft.

3. Klosettkörper (1) nach Anspruch 1 oder 2, **dadurch gekennzeichnet, dass** der Kanal (7) reversibel verschliessbar ist.

4. Klosettkörper (1) nach einem der Ansprüche 1 bis 3, **dadurch gekennzeichnet, dass** der Kanal (7) über seine Gesamtlänge eine konstante Querschnittfläche aufweist.

5. Klosettkörper (1) nach einem der Ansprüche 1 bis 4, **dadurch gekennzeichnet, dass** der Kanal (7) über seine Gesamtlänge einen konstanten Durchmesser aufweist.

6. Klosettkörper (1) nach einem der Ansprüche 1 bis 5, **dadurch gekennzeichnet**, der Boiler (12) mindestens teilweise in der Kavität (3) positioniert ist.

7. Klosettkörper (1) nach einem der Ansprüche 1 bis 6, **dadurch gekennzeichnet, dass** der Boiler (12) eine Frischwasserzufuhröffnung und eine Austrittsöffnung umfasst.

8. Klosettkörper (1) nach einem der Ansprüche 1 bis 7, **dadurch gekennzeichnet, dass** die Entkalkungsmittelaufnahmeöffnung (8) gegen die Oberseite (2) hin offen ist.

9. Verfahren zum Entkalken des Boilers (12) des Klosettkörpers (1) gemäss einem der Ansprüche 1 bis 8, umfassend die Schritte:
a) Befördern eines Entkalkungsmittels (13) durch den Kanal (7) und die Entkalkungsmittelaufnahmeöffnung (8) in den Boiler (12) hinein;
b) Aktivieren eines Entkalkungsvorgangs, so dass Wasser mit Entkalkungsmittel aus dem Boiler (12) in den Schüsselhohlraum (11) abgegeben wird.

10. Verfahren nach Anspruch 9, **dadurch gekennzeichnet, dass** der verschlossene Kanal (7) vor dem Befördern des Entkalkungsmittels (13) geöffnet wird.

11. Verfahren nach Anspruch 9 oder 10, **dadurch gekennzeichnet, dass** die Aktivierung des Entkalkungsvorgangs anhand der Leitfähigkeit des Wassers im Boiler (12) erfolgt.

12. Verfahren nach Anspruch 9 oder 10, **dadurch gekennzeichnet, dass** die Aktivierung des Entkalkungsvorgangs manuell durch den Benutzer erfolgt.

13. Verfahren nach Anspruch 9 oder 10, **dadurch gekennzeichnet, dass** die Aktivierung des Entkalkungsvorgangs mittels eines Sensors erfolgt.

14. Verfahren nach einem der Ansprüche 9 bis 13, **dadurch gekennzeichnet, dass** das Entkalkungsmittel (13) in tablettierter Form vorliegt.

15. Verwendung des Klosettkörpers nach einem der Ansprüche 1 bis 8 in einem Dusch-WC.

## Claims

1. A toilet bowl (1), in particular having a shower toilet, comprising
(i) an outer surface comprising a substantially horizontal upper side (2) as a support for any seat, lateral surfaces, and a lower side;
(ii) an upwardly open bowl cavity (11)
(iii) a cavity (3) open at the rear having an opening opening into the bowl cavity (11) for a flushing water inlet (4) and an opening discharging into the bowl cavity (11) for a waste water outlet (5); and
(iv) a boiler (12) which is designed such that it can convey and dispense water containing descaling agent into the bowl cavity (11);
**characterized in that**
(v) the toilet bowl (1) comprises a channel (7) for receiving and conveying a descaling agent (13) to the boiler (12), wherein the channel (7) extends through the outer surface into the cavity (3); and
(vi) the boiler (12) includes a descaling agent receiving opening (8), so that a descaling agent (13) can be conveyed through the channel (7) and the descaling agent receiving opening (8) into the boiler (12).

2. The toilet bowl (1) according to claim 1, **characterized in that** the channel (7) runs essentially parallel to the upper side (2).

3. The toilet bowl (1) according to claim 1 or 2, **characterized in that** the channel (7) is reversibly closable.

4. The toilet bowl (1) according to any one of claims 1 to 3, **characterized in that** the channel (7) has a constant cross-sectional area over its entire length.

5. The toilet bowl (1) according to any one of claims 1 to 4, **characterized in that** the channel (7) has a constant diameter over its entire length.

6. The toilet bowl (1) according to any one of claims 1 to 5, **characterized in that** the boiler (12) is positioned at least partially in the cavity (3).

7. The toilet bowl (1) according to any one of claims 1 to 6, **characterized in that** the boiler (12) comprises a fresh water supply opening and an outlet opening.

8. The toilet bowl (1) according to any one of claims 1 to 7, **characterized in that** the descaling agent receiving opening (8) is open towards the upper side (2).

9. A method for descaling the boiler (12) of the toilet bowl (1) according to any one of claims 1 to 8,
comprising the following steps:
a) conveying a descaling agent (13) through the channel (7) and the descaling agent receiving opening (8) into the boiler (12);
b) activating a descaling process so that water having descaling agent is dispensed from the boiler (12) into the bowl cavity (11).

10. The method according to claim 9, **characterized in that** the closed channel (7) is opened before the conveying of the descaling agent (13).

11. The method according to claim 9 or 10, **characterized in that** the descaling process is activated based on the conductivity of the water in the boiler (12).

12. The method according to claim 9 or 10, **characterized in that** the descaling process is activated manually by the user.

13. The method according to claim 9 or 10, **characterized in that** the descaling process is activated by means of a sensor.

14. The method according to any one of claims 9 to 13, **characterized in that** the descaling agent (13) is in tableted form.

15. A use of the toilet bowl according to any one of claims 1 to 8 in a shower toilet.

## Revendications

1. Corps de W.C. (1), en particulier avec des toilettes à bidet, doté
(i) d'une surface extérieure comprenant une face supérieure essentiellement horizontale (2) en tant que support d'un siège éventuel, des surfaces latérales et une face inférieure ;
(ii) d'un espace creux de cuvette (11) ouvert vers le haut ;
(iii) d'une cavité (3) ouverte vers l'arrière dotée d'une ouverture débouchant dans l'espace creux de cuvette (11) pour une admission d'eau propre (4) et d'une ouverture débouchant dans l'espace creux de cuvette (11) pour une évacuation d'eaux usées (5) ; et
(iv) d'un chauffe-eau (12), lequel est disposé de façon à pouvoir envoyer vers l'espace creux de cuvette (11) et émettre dans celui-ci de l'eau avec un agent détartrant ;
**caractérisé en ce que**
(v) le corps de W.C. (1) présente un canal (7) destiné à recevoir un agent détartrant (13) et à l'envoyer vers le chauffe-eau (12), dans lequel le canal (7) s'étend à travers la surface extérieure jusque dans la cavité (3) ; et
(vi) le chauffe-eau (12) présente une ouverture de réception d'agent détartrant (8), de sorte qu'un agent détartrant (13) peut être envoyé dans le chauffe-eau (12) par le canal (7) et l'ouverture de réception d'agent détartrant (8).

2. Corps de W.C. (1) selon la revendication 1, **caractérisé en ce que** le canal (7) est sensiblement parallèle à la face supérieure (2).

3. Corps de W.C. (1) selon la revendication 1 ou 2, **caractérisé en ce que** le canal (7) peut être fermé de manière réversible.

4. Corps de W.C. (1) selon l'une des revendications 1 à 3, **caractérisé en ce que** le canal (7) présente une section transversale constante sur toute sa longueur.

5. Corps de W.C. (1) selon l'une des revendications 1 à 4, **caractérisé en ce que** le canal (7) présente un diamètre constant sur toute sa longueur.

6. Corps de W.C. (1) selon l'une des revendications 1 à 5, **caractérisé en ce que** le chauffe-eau (12) est positionné au moins partiellement dans la cavité (3).

7. Corps de W.C. (1) selon l'une des revendications 1 à 6, **caractérisé en ce que** le chauffe-eau (12) comprend une ouverture d'arrivée d'eau claire et une ouverture de sortie.

8. Corps de W.C. (1) selon l'une des revendications 1 à 7, **caractérisé en ce que** l'ouverture de réception d'agent détartrant (8) s'ouvre sur la face supérieure (2).

9. Procédé de détartrage du chauffe-eau (12) du corps de W.C. (1) selon l'une des revendications 1 à 8, comprenant les étapes :
a) envoi d'un agent détartrant (13) dans le chauffe-eau (12) à travers le canal (7) et l'ouverture de réception d'agent détartrant (8) ;
b) activation d'une opération de détartrage, de sorte que de l'eau avec un agent détartrant provenant du chauffe-eau (12) est émise dans l'espace creux de cuvette (11).

10. Procédé selon la revendication 9, **caractérisé en ce que** le canal fermé (7) est ouvert avant envoi de l'agent détartrant (13).

11. Procédé selon la revendication 9 ou 10, **caractérisé en ce que** l'activation de l'opération de détartrage s'effectue en fonction de la conductivité de l'eau dans le chauffe-eau (12).

12. Procédé selon la revendication 9 ou 10, **caractérisé en ce que** l'activation de l'opération de détartrage s'effectue par opération manuelle de l'utilisateur.

13. Procédé selon la revendication 9 ou 10, **caractérisé en ce que** l'activation de l'opération de détartrage s'effectue au moyen d'un capteur.

14. Procédé selon l'une des revendications 9 à 13, **caractérisé en ce que** l'agent détartrant (13) est présent sous forme de tablettes.

15. Utilisation du corps de W.C. selon l'une des revendications 1 à 8 dans des toilettes à bidet.
